# EUROPÄISCHE PATENTSCHRIFT

(11) **EP 3 945 934 B1**
(45) Veröffentlichungstag und Bekanntmachung des Hinweises auf die Patenterteilung: **25.02.2026**
(21) Anmeldenummer: 20715347.9
(22) Anmeldetag: 27.03.2020
(51) Int. Cl.: A46B 5/02, A46D 3/00, A46B 3/04

(54) **BÜRSTE, INSBESONDERE ZAHNBÜRSTE, UND VERFAHREN ZU DEREN HERSTELLUNG**
BRUSH, IN PARTICULAR TOOTHBRUSH AND METHOD FOR PRODUCING SAME
BROSSE, EN PARTICULIER BROSSE À DENTS, ET PROCÉDÉ POUR SA FABRICATION

(30) Priorität: 28.03.2019 DE 102019204397
(43) Veröffentlichungstag der Anmeldung: 09.02.2022
(73) Patentinhaber: M+C Schiffer GmbH, 53577 Neustadt/Wied (DE)
(72) Erfinder: BREITBACH, Jens, 56579 Rengsdorf (DE)
(74) Vertreter: Grünecker Patent- und Rechtsanwälte PartG mbB
(86) Internationale Anmeldenummer: PCT/EP2020/058741
(87) Internationale Veröffentlichungsnummer: WO 2020/193760

(56) Entgegenhaltungen:
- WO-A1-00/64306
- WO-A1-2013/172834
- DE-A1- 2 930 459
- US-A- 5 353 464
- US-A- 5 815 874
- US-B1- 6 219 874

## Beschreibung

Die vorliegende Erfindung betrifft eine Bürste, insbesondere eine Zahnbürste und ein Verfahren zu deren Herstellung.

Eine Bürste, insbesondere eine Zahnbürste hat einen Bürstenkörper, der Borstenfilamente trägt. Der Bürstenkörper hat einen Bürstenkopf, an dem die Borstenfilamente befestigt sind, einen Griffstiel zum Handhaben der Bürste und einen dazwischenliegenden Bürstenhals.

Derartige Bürsten in Form von Zahnbürsten sind seit Langem bekannt.

Die auf die Anmelderin zurückgehende EP 1 110 478 A1 betrifft ein Verfahren zur Herstellung einer Zahnbürste. Bei diesem Verfahren wird zunächst eine Spritzgießform mit mehreren Borstenbündeln bestückt, die jeweils auf einer Vielzahl von Borstenfilamenten bestehen. Die Borstenbündel werden zunächst befestigungsseitig angeschmolzen, sodass dort eine Verdickung gebildet wird. Diese Verdickung wird in einer ersten Spritzgießform mit einer ersten Kunststoffkomponente umspritzt. Danach wird das Zwischenerzeugnis in eine weitere, größere Spritzgießform umgesetzt und mit einer zweiten Kunststoffkomponente umspritzt.

Mit dem Verfahren sollen optisch ansprechende Bürsten hergestellt werden können. Denn das Umspritzen der befestigungsseitigen Enden der Borstenfilamente kann üblicherweise nur mit einem eingeschränkten Spritzdruck erfolgen, da die Borstenfilamente das für das Umspritzen gebildete Formnest durchragen. Hierzu ist in der Spritzgießform ein lochförmiger Kanal ausgebildet, der das jeweilige Borstenbündel hält. Eine vollständige Dichtigkeit ergibt sich an dieser Stelle allerdings nicht. So muss beim Umspritzen der Verdickung und des befestigungsseitigen Endes des Borstenbündels ein verminderter Spritzdruck angewandt werden, der allerdings zu einer Oberfläche des so gespritzten Zwischenerzeugnisses führt, die den optischen und gestalterischen Anforderungen, die an ein Hygieneerzeugnis wie eine Zahnbürste zu stellen sind, nicht immer gerecht wird. So wird das Zwischenerzeugnis in dem zweiten Formnest mit einer weiteren Kunststoffkomponente umspritzt. Das zweite Formnest wird dabei durch Oberflächen des Zwischenzeugnisses, die durch die erste Kunststoffkomponente gebildet sind, abgedichtet, sodass höhere Spritzdrücke in dem zweiten Formnest wirken können.

Die vorliegende Erfindung will eine Bürste und ein Verfahren zu deren Herstellung angeben, welches eine effizientere Nutzung des eingesetzten Kunststoffs erlaubt. Hierdurch soll es möglich sein, Bürsten der eingangs genannten Art, insbesondere Zahnbürsten kostengünstiger herzustellen.

Zur Lösung dieses Problems wird mit der vorliegenden Erfindung eine Bürste mit den Merkmalen von Anspruch 1 vorgeschlagen.

Diese Bürste kann eine Zahnbüste sein, die in an sich bekannter Weise einen Bürstenkopf, einen Bürstenhals und einen Griffstiel aufweist, wobei der Bürstenhals zwischen dem Bürstenkopf und dem Griffstiel vorgesehen ist. Diese Bauteile sind in Längsrichtung der Zahnbüste hintereinander angeordnet. Sie bilden üblicherweise den Bürstenkörper der Zahnbüste, der ein länglicher Bürstenkörper ist. Erfindungsgemäß ist ein die Borstenelemente haltender Borstenträger der Bürste aus einer Hartkomponente gebildet. Bei dieser Hartkomponente handelt es sich um einen üblichen Kunststoff, der in der Lage ist, die Borstenfilamente, regelmäßig mehrere zu einem Borstenbündel zusammengefasste Borstenfilamente, mit der notwendigen Auszugsfestigkeit an dem Bürstenkopf zu halten. Die Halterung der Filamente kann dabei in der zuvor beschriebenen Weise ankerlos erfolgen. Hierzu werden die Borstenfilamente beim Ausbilden des Borstenträgers in der den Borstenträger ausformenden Hartkomponente eingebettet. Das Befestigen der Filamente kann allerdings auch mit einem Anker erfolgen. Bei dieser Verfahrensführung wird zunächst der Borstenträger üblicherweise mittels Spritzgießen hergestellt und danach, üblicherweise nach vollständiger Fertigstellung des Bürstenkörpers, werden die Borstenfilamente an dem Bürstenkopf befestigt.

Bei der erfindungsgemäßen Bürste kann der Bürstenkopf mehrere Borstenträger aufweisen. Die Borstenträger sind dabei als Befestigungselemente zur Befestigung der Borstenfilamente ausgeformt. Einzelne, jeweils für sich zumindest ein Borstenfilament bzw. ein Borstenbündel tragende Borstenträger können mit einem anderen Borstenträger gelenkig verbunden sein. Die Borstenträger können über Filmscharniere miteinander verbunden sein, sodass sämtliche Borstenträger des Bürstenkopfes in einem einheitlichen Spritzgießzyklus geformt werden können.

Die erfindungsgemäße Bürste hat einen aus einem aufgeschäumten Kunststoff gebildeten Griffstiel. Der aufgeschäumte Kunststoff kann dabei auch den Bürstenhals ausbilden. Der aufgeschäumte Kunststoff erlaubt die Herstellung eines Bürstenkörpers in den üblichen und vorbekannten Abmessungen, jedoch unter Verwendung einer verminderten Menge an Kunststoff. Das Aufschäumen führt zu einer verbesserten Nutzung der beim Spritzgießen eingebrachten Menge an Kunststoffmaterial zur Ausbildung des Bürstenkörpers. Die Bürste ist insgesamt leichter. Sie lässt sich kostengünstiger herstellen, da ohne Einbußen bei der dimensionalen Ausgestaltung der Bürste ein vermindertes Gewicht an Kunststoff eingesetzt werden muss, um den Bürstenkörper zu formen.

Dokument US 5815874 A zeigt eine Zahnbürste mit einem Griff aus aufgeschäumtem Kunststoff.

Aus der auf die Anmelderin zurückgehenden DE 100 34 839 A1 ist es bekannt, zur Herstellung eines dickwandigen Griffstiels einer Zahnbüste diesen Griffstiel mehrfach mit einem kostengünstigen Rezyklat zu umspritzen, sodass der Griffstiel durch mehrere ringartige Schichten um einen Kern aus einer hochwertigen, jungfräulichen Kunststoffkomponente ausgeformt wird. Eine solche Ausgestaltung lässt sich im Bereich der Zahnbürsten nicht wirtschaftlich herstellen, da verfügbares Rezyklat regelmäßig nicht spezifizierte Inhalts- und Zusatzstoffe enthält, so dass das Rezyklat nicht den Anforderungen an die chemische Reinheit von Hygieneartikeln entspricht (FDA-Konformität).

Der Borstenträger ist bevorzugt als ein sich auf den Bürstenkopf beschränkender Borstenträger ausgebildet. Der Griffstiel und der Bürstenhals sind aus dem aufgeschäumten Kunststoff gebildet. Die Verbindung kann dabei beispielsweise gemäß EP 3 087 864 A1 erfolgen.

Dabei kann der aufgeschäumte Kunststoff auch Teile des Bürstenkopfes ausformen. Im Falle mehrerer Borstenträger, die im Bereich des Bürstenkopfes vorgesehen sind, kann der aufgeschäumte Kunststoff diese miteinander verbinden bzw. umfüllen. Dadurch wird auch der Bürstenkopf durch die äußere Umfassung mit dem aufgeschäumten Kunststoff zu einem ästhetisch ansprechend aussehenden, indes mit verringertem Kunststoffgewicht ausgebildeten Segment des Bürstenkörpers ausgeformt.

In einer bevorzugten Weiterbildung der Erfindung ist der Borstenträger deshalb zumindest teilweise von dem aufgeschäumten Kunststoff umgeben.

Gemäß einer bevorzugten Weiterbildung der vorliegenden Erfindung besteht der Bürstenkopf, der Griffstiel und der Bürstenhals aus dem aufgeschäumten Kunststoff und der Hartkomponente. Mit anderen Worten wird erfindungsgemäße Bürste bevorzugt allein durch den aus diesen beiden Komponenten geformten Bürstenkörper und den daran befestigten Reinigungselementen gebildet. Bei diesen Reinigungselementen kann es sich um Borstenfilamente oder auch um weichelastische Reinigungselemente, beispielsweise aus einem TPE, handeln. Die Beschränkung auf die Verwendung von lediglich zwei den Bürstenkörper ausbildenden Kunststoffmaterialien vereinfacht die Herstellung und erhöht die Wirtschaftlichkeit.

In einer bevorzugten Variante der Erfindung weist der aufgeschäumte Kunststoff im Wesentlichen die gleiche Härte auf wie die Hartkomponente. Vorzugsweise beträgt die Härte, insbesondere die Zugfestigkeit, des aufgeschäumten Kunststoffs mindestens 50 %, bevorzugt mindestens 80 % derjenigen der Hartkomponente. Auf diese Weise ist es möglich, einen ausreichend stabilen Griffstiel bei gleichzeitig verringertem Materialeinsatz herzustellen.

In einer weiteren Variante der Erfindung ist der aufgeschäumte Kunststoff für sich hinreichend kompressibel, sodass die Bürste eine angenehme Haptik bereitstellt. In diesem Fall kann auf aus einem gesonderten Material geformte haptische Elemente an der Außenfläche insbesondere des Griffstiels verzichtet werden. Das Umspritzen des Bürstenkörpers mit einer weichelastischen Kunststoffmasse, wie es aus dem Stand der Technik zur Ausbildung von haptischen Elementen bekannt ist, kann entfallen.

Eine Hartkomponente im Sinne der vorliegenden Erfindung ist insbesondere ein technischer Kunststoff wie PA, PE oder PP. Die Hartkomponente hat mit Blick auf die gewünschte Auszugsfestigkeit der Borstenfilamente gegenüber dem Bürstenkörper eine Zugfestigkeit von bevorzugt zumindest 80 MPa, besonders bevorzugt zumindest 90 MPa, am meisten bevorzugt zumindest 500 MPa.

Der durch den aufgeschäumten Kunststoff gebildete Bereich des Bürstenkörpers ist vorzugsweise als Integralschaum ausgeformt. Im Hinblick auf die hygienischen Anforderungen formt der aufgeschäumte Kunststoff eine geschlossene dicke Außenhaut aus, sodass auch diejenigen Oberflächenbereiche des Bürstenkörpers, die aus dem geschäumten Kunststoff bestehen, keine Feuchtigkeit aufsaugen und Verschmutzung aufnehmen können. Der Kern des aufgeschäumten Materials ist hingegen mit einer zelligen Struktur versehen, wobei die Dichte des aufgeschäumten Materials üblicherweise von außen nach innen abnimmt. Ein solcher Integralschaum kann Ergebnis eines mechanischen oder physikalischen Schäumens sein. Ebenso gut kann der aufgeschäumte Kunststoff durch chemisches Schäumen ausgeformt werden.

Soweit sich der aufgeschäumte Kunststoff bis in den Bürstenkopf erstreckt, sollte die Ausgestaltung so sein, dass die Borstenfilamente eine obere Außenfläche des Bürstenkopfes durchragen und davon abragen, die durch die Hartkomponente gebildet ist, wohingegen benachbart zu dieser durchragten Außenfläche und in der gleichen Ebene oder Erstreckung wie dieser die Oberfläche durch den aufgeschäumten Kunststoff gebildet ist. Dies wird üblicherweise dadurch erreicht, dass der aufgeschäumte Kunststoff die obere Außenfläche umfänglich umgibt. Bei einer Sicht auf die Oberseite des Bürstenkopfes sind danach die Hartkomponente im Bereich der Borstenfilamente und der aufgeschäumte Kunststoff dort zu erkennen, wo keine Borstenelemente vorgesehen sind. Diese Ausgestaltung bietet weitere funktionale Vorteile. So kann durch den aufgeschäumten Kunststoff im Bereich des Bürstenkopfes eine Weichheit verwirklicht werden, die als Schleimhautschutz bei der Benutzung der Bürste als Zahnbürste im Mundraum dient. Damit lässt sich ein synergistischer Effekt nutzen. Einerseits wird Material zur Ausformung des Bürstenkörpers gespart; andererseits werden durch den aufgeschäumten Kunststoff Funktionsbereiche an dem Bürstenkopf ausgeformt.

Entsprechendes gilt für technische Funktionselemente des Bürstenkopfes wie Gelenke, die zwischen einzelnen Borstenträgem ausgeformt oder ausgebildet werden sollen. Aufgrund der verminderten Steifigkeit des aufgeschäumten Kunststoffs gegenüber einer üblichen Hartkomponente lassen sich relative Verschwenkbarkeiten von Borstenträgern gegeneinander an dem Bürstenkörper leicht verwirklichen.

Durch Anordnen des aufgeschäumten Kunststoffs an einer der oberen Außenfläche gegenüberliegenden Rückfläche des Bürstenkopfes kann dort ein Zungenschaber aus dem aufgeschäumten Kunststoff gebildet werden. Auch hier erlaubt die vorzugsweise vorliegende inhärente Kompressibilität des aufgeschäumten Kunststoffs eine entsprechende Funktionalität, durch welche Schleimhäute innerhalb des Mundraums wirksam behandelt werden können und die eine übliche Hartkomponente nicht bereitstellt.

Soweit die Rückfläche vollständig aus dem aufgeschäumten Kunststoff gebildet ist, können entsprechende Funktionselemente großflächig an der Rückfläche vorgesehen werden. Auch kann dadurch ein umfassender Stoßschutz für die empfindlichen Mundschleimhäute verwirklicht werden, durch den das oder die aus der Hartkomponente gebildeten Borstenträger nahezu vollständig um- bzw. eingehüllt sind. Lediglich die von den Borstenfilamenten unmittelbar durchragte Oberfläche, die aufgrund der Beabstandung durch die Borstenfilamente nicht in Kontakt mit den Schleimhäuten des Mundes gelangen kann, ist bei dieser Ausgestaltung aus der Hartkomponente ausgeformt.

Zur Erhöhung der Brauchbarkeit der erfindungsgemäßen Bürste wird gemäß einer bevorzugten Weiterbildung der vorliegenden Erfindung vorgeschlagen, den aufgeschäumten Kunststoff an der Rückfläche des Bürstenkopfes so vorzusehen, dass zumindest eine durch die Hartkomponente ausgebildete Funktionsfläche umfänglich von dem aufgeschäumten Kunststoff umgeben ist. Die Funktionsfläche kann beispielsweise Rippen oder Noppen aufweisen, die durch die Hartkomponente gebildet sind und dementsprechend eine höhere mechanische Wirksamkeit gegenüber der zu reinigenden Oberfläche aufweisen.

Die Verbindung zwischen der Hartkomponente und dem erstarrten aufgeschäumten Kunststoffmaterial des Bürstenkopfes kann stoffschlüssig und/oder formschlüssig sein. Eine formschlüssige Verbindung wird insbesondere dadurch geschaffen, dass der erstarrte aufgeschäumte Kunststoff die Hartkomponente vollständig oder zumindest nahezu vollständig in sich einsiegelt. Bei einer nahezu vollständigen Einsiegelung werden lediglich die Borstenfilamente umfänglich umgebende Flächenbereiche der oberen Außenfläche des Bürstenkopfes durch die Hartkomponente gebildet. So kann jedes einzelne Borstenbündel beispielsweise durch einen Ring der Hartkomponente umfänglich umgeben sein, der an der oberen Außenfläche eine Ringfläche ausformt, die aber ansonsten durch den aufgeschäumten Kunststoff gebildet ist. Dabei gehen die Oberflächensegmente des Bürstenkopfes üblicherweise absatz- und nahtfrei ineinander über, sodass sich Verschmutzung und Bakterien nicht an dem Bürstenkopf einnisten können.

Als Borstenträger können auch individuelle Stützringe oder ein durch Spritzgießen hergestelltes einheitliches Gitternetz aus Ringen mit dazwischen als Filmscharniere vorgesehenen Verbindungstegen verwirklicht sein, wobei jeder einzelne Ring üblicherweise ein einziges Borstenbündel trägt. Das Borstenbündel kann in einem unterseitig geschlossenen Ring konventionell mit einem Anker, mittels Klebe- oder Schweißverbindung befestigt sein. Ein Ring als Borstenträger kann auch unterseitig offen sein, sodass das Borstenbündel den Ring durchragt und an der der oberen Außenfläche gegenüberliegenden Ringfläche über eine an dem Borstenbündel ausgeformte Verdickung formschlüssig gehalten und mit guter Auszugsfestigkeit an dem Borstenträgerelement gesichert sein.

Im Hinblick auf den verfahrensmäßigen Aspekt der zugrunde liegenden Problemstellung schlägt die vorliegende Erfindung ein Verfahren zur Herstellung einer Bürste vor, bei dem zur Ausbildung eines Borstenträgers eine erste Kunststoffkomponente in ein erstes Formnest eingespritzt wird und danach das so hergestellte Zwischenerzeugnis in ein weiteres Formnest umgesetzt wird, dass regelmäßig größer als das erste Formnest ist und in einem weiteren Formgebungszyklus ein aufschäumender Kunststoff in das weitere Formnest eingebracht wird. Dieser aufschäumende Kunststoff wird in dem weiteren Formnest aufgeschäumt, wodurch sich eine form- und/oder stoffschlüssige Verbindung zwischen der den Borstenträger ausformenden Hartkomponente und dem erstarrten aufgeschäumten Kunststoff ergibt.

Weitere Einzelheiten und Vorteile der vorliegenden Erfindung ergeben sich aus der nachfolgenden Beschreibung von Ausführungsbeispielen einer schematischen Verfahrensführung in Verbindung mit der Zeichnung. In dieser Zeichnung zeigen:
- Figur 1: eine schematische Schnittansicht zur Verdeutlichung eines ersten Spritzgussschrittes zur Herstellung des Bürstenkopfes;
- Figur 2: eine Darstellung gemäß Figur 1 zur Verdeutlichung des zweiten Spritzgussschrittes;
- Figur 3: eine Darstellung gemäß Figur 2 für ein alternatives Ausführungsbeispiel;
- Figur 4: eine schematische Schnittansicht zur Verdeutlichung eines ersten Spritzgussschrittes zur Herstellung eines Bürstenkopfes nach einem alternativen Ausführungsbeispiel;
- Figur 5: eine Darstellung gemäß Figur 4 zur Verdeutlichung des zweiten Spritzgussschrittes zur Herstellung des zweiten Ausführungsbeispiels;
- Figur 6: eine schematische Schnittansicht zur Verdeutlichung der Ausgestaltung des zweiten Ausführungsbeispiels eines Bürstenkopfes;
- Figur 7: eine schematische Schnittansicht zur Verdeutlichung der Befestigung eines Borstenfilaments gemäß einer ersten Variante und
- Figur 8: eine schematische Schnittansicht zur Verdeutlichung der Befestigung eines Borstenfilaments gemäß einer zweiten Variante.

In den Figuren 1 und 2 sind zwei aufeinanderfolgende Schritte des Zweikomponenten-Spritzgießens eines nicht näher dargestellten Bürstenkörpers verdeutlicht, der als Bürstenkörper einer Zahnbürste ausgebildet ist und einen in den Figuren im Schnitt gezeigten Bürstenkopf, einen sich in Längsrichtung daran anschließenden Bürstenhals und einen sich an den Bürstenhals anschließenden Griffstiel aufweist.

Bei der Herstellung wird zunächst eine Lochfeldplatte 2 mit zumindest einem Borstenbündel 4 bestopft. Dazu werden das Borstenbündel 4 bildende Borstenfilamente 6 durch ein Loch 8 geschoben und endseitig zur Ausbildung einer Verdickung 10 angeschmolzen. Die Lochfeldplatte 2 wird mit einer Spritzgusshälfte 12a verbunden, um zusammen mit einer Spritzgusshälfte 12b ein erstes Formnest 14 auszuformen. In dieses erste Formnest 14 wird eine Hartkomponente 16 als erste Kunststoffkomponente eingespritzt.

Nach Erstarren der Hartkomponente 16 wird ein in Figur 1 mit Bezugszeichen 18 gekennzeichnetes Zwischenerzeugnis entformt. Das Entformen erfolgt dabei zusammen mit der Lochfeldplatte 2, die gegen eine zweite Spritzgusshälfte 20a dichtend angelegt wird, die mit einer weiteren zweiten Spritzgusshälfte 20b und der Lochfeldplatte 2 ein zweites Formnest 22 ausformt.

In dieses zweite Formnest 22 wird ein aufschäumender Kunststoff 24 eingebracht, der physikalisch und/oder chemisch und/oder mechanisch zum Aufschäumen gebracht bzw. aufgeschäumt wird. Bevorzugt ist die Ausbildung eines Integralschaumes, sodass der aufgeschäumte Kunststoff 24 mit einer geschlossenen dickeren Außenhaut gegen die das zweite Formnest 22 umgebende Lochfeldplatte 2 und die zweiten Spritzgusshälften 20a, 20b erstarrt, indes eine zum Inneren abnehmende Dichte hat.

In diesem Zusammenhang ist zu verstehen, dass die Figuren 1 und 2 den Schnitt durch eine erfindungsgemäße Bürste lediglich schematisch wiedergeben. Es versteht sich, dass die Hartkomponente 16 mit Blick auf die gewünschte Befestigung der Borstenbündel 4 angemessen stark um die Verdickung 10 herum ausgebildet sein muss, andererseits aber mit Blick auf die gewünschte Materialeinsparung der möglichst überwiegende Teil des herzustellenden Bürstenkörpers durch den aufgeschäumten Kunststoff 24 zu formen ist.

Die Figur 3 zeigt ein gegenüber den Figuren 1 und 2 abgewandeltes Ausführungsbeispiel nach dem Einspritzen des aufschäumenden Kunststoffs 24. Gleiche Bauteile sind mit gleichen Bezugszeichen gekennzeichnet. Das zweite Ausführungsbeispiel gemäß Figur 3 unterscheidet sich vor allem dadurch, dass eine von den Borstenbündeln 4 durchragte und mit Bezugszeichen 26 gekennzeichnete obere Außenfläche des im Querschnitt dargestellten Bürstenkopfes 28 ganz überwiegend durch den aufgeschäumten Kunststoff 24 gebildet ist. Lediglich eine vorliegend kreisförmige Ringfläche 30 umgibt das vorliegend mit rundem Querschnitt verwirklichte Borstenbündel 4 umfänglich.

Dementsprechend sind die von den Borstenbündeln 4 durchragten Oberflächenbereiche des Bürstenkopfes 28 von der Hartkomponente 16 gebildet, die obere Außenfläche 26 ansonsten aber überwiegend durch den aufgeschäumten Kunststoff 24. Die gezeigte Variante führt ferner zu einer vollständig formschlüssigen Einsiegelung des durch die Hartkomponente 16 geformten und mit Bezugszeichen 32 gekennzeichneten Borstenträgers.

Die Figuren 4 bis 6 verdeutlichen die Herstellung eines zweiten Ausführungsbeispiels eines in Figur 6 mit Bezugszeichen 32 gekennzeichneten Borstenträgers, der eine mit Bezugszeichen 16 gekennzeichnete Hartkomponente aufweist, die einen Kern innerhalb des Borstenträgers 32 ausbildet. Diese Hartkomponente 16 wird gemäß Figur 4 in einem ersten Formnest 14 hergestellt. Das Formnest 14 wird - wie in Figur 2 - durch zwei Spritzgusshälften 12a, 12b und eine Stiftplatte 34 umschlossen, die einen Stift 36 trägt, der in das erste Formnest 14 hineinragt.

Figur 4 verdeutlicht die Ausgestaltung nach dem Einspritzen der Hartkomponente 16, die den Stift 36 umschließt.

Gemäß Figur 5 wird dieses Zwischenerzeugnis 18 durch Versetzen der Stiftplatte 34 in das zweite Formnest 22 überführt, das so dimensioniert ist, dass zwischen der Außenfläche des Zwischenerzeugnisses 18 und der Formnestflächen des zweiten Formnestes 22 ein Freiraum verbleibt. Vorliegend ist dieser Freiraum die Hartkomponente 16 wannenförmig umgebend ausgeformt. Nunmehr wird wie bei dem ersten Ausführungsbeispiel aufgeschäumter Kunststoff 24 in das zweite Formnest 22 eingebracht. Der Schaumstoff erstarrt unter Ausbildung einer Haut, die gegen die das zweite Formnest 22 begrenzende Oberflächen erstarrt. So zeigt sich auch bei der von dem Stift 36 durchragten, im Folgenden als Oberfläche des Bürstenkopfes 28 bezeichneten Fläche eine versiegelte Oberflächengestaltung.

Nach dem Entformen des Borstenträgers 32 ist auch die Stiftplatte 34 entfernt. Anstelle des Stiftes 36 weist der Borstenträger 32 nunmehr eine Grundlochbohrung 38 auf.

Wie Figur 7 verdeutlicht kann ein Borstenbündel 4 über einen konventionellen Anker 40 in die Grundlochbohrung 38 eingeschlagen und darin befestigt werden.

Figur 8 zeigt gegenüber dieser ersten Variante eine zweite Variante, bei welcher das Borstenbündel 4 eine durch Anschmelzen ausgebildete Verdickung 10 aufweist, die in die vorliegend kürzer ausgebildete Grundlochbohrung 38 eingebracht ist. Ein die Grundlochbohrung 38 umgebender Ringbereich der Oberfläche wird danach plastisch verformt, sodass das zunächst die zylindrische Grundlochbohrung 38 begrenzende Material an der Oberfläche des Borstenträgers 32 radial in Richtung auf das Borstenbündel 4 verdrängt wird und die Verdickung 10 formschlüssig in der Grundlochbohrung 38 gehalten ist.

Bei einer Variante kann beispielsweise durch Relativbewegung des Stiftes 36 das Zwischenerzeugnis 18 auch mit Abstand zu der Stiftplatte 34 angeordnet werden, sodass der durch die Hartkomponente 16 gebildete Kern im Grunde vollumfänglich von dem aufgeschäumten Kunststoff 24 umsiegelt ist.

Dabei kann ein einziger durch die Hartkomponente 16 gebildeter Kern zu jedem einzelnen Borstenbündel 4 vorgesehen sein. Der Kern kann auch durch einen Ring gebildet sein, der von dem Borstenbündel durchragt ist, ansonsten aber innerhalb des aufgeschäumten Kunststoffes 24 aufgenommen ist, wobei das Borstenbündel 4 auf der der Vorderfläche des Borstenträgers 32 abgewandten Rückseite durch die Verdickung 10 gegenüber dem Ring formschlüssig festgelegt ist.

Die durch die Hartkomponente 16 gebildete Befestigung des Borstenbündels 4 kann danach verschiedene konkrete Ausgestaltungen aufweisen.

### Bezugszeichenliste

- 2: Lochfeldplatte
- 4: Borstenbündel
- 6: Filament
- 8: Loch
- 10: Verdickung
- 12a: erste Spritzgusshälfte
- 12b: erste Spritzgusshälfte
- 14: erstes Formnest
- 16: Hartkomponente
- 18: Zwischenerzeugnis
- 20a: zweite Spritzgusshälfte
- 20b: zweite Spritzgusshälfte
- 22: zweites Formnest
- 24: aufgeschäumter Kunststoff
- 26: obere Außenfläche
- 28: Bürstenkopf
- 30: Ringfläche
- 32: Borstenträger
- 34: Stiftplatte
- 36: Stift
- 38: Grundlochbohrung
- 40: Anker

## Patentansprüche

1. Bürste, insbesondere Zahnbürste, mit einem Borstenfilamente (6) tragenden Bürstenkopf (28), einem Bürstenhals und einem Griffstiel, die in Längsrichtung der Bürste hintereinander angeordnet sind,
wobei ein die Borstenfilamente (6) haltender Borstenträger (32) aus einer Hartkomponente (16) und der Griffstiel aus einem aufgeschäumten Kunststoff (24) gebildet ist,
wobei der Borstenträger (32) als ein sich auf den Bürstenkopf (28) beschränkendes Borstenträgerelement ausgebildet ist und dass der Griffstiel und der Bürstenhals aus dem aufgeschäumten Kunststoff (24) gebildet sind, und
wobei der Borstenträger (32) zumindest teilweise von dem aufgeschäumten Kunststoff umgeben ist.

2. Bürste nach einem der vorherigen Ansprüche, **dadurch gekennzeichnet, dass** der Bürstenkopf, der Griffstiel und der Bürstenhals aus dem aufgeschäumten Kunststoff (24) und der Hartkomponente (16) bestehen.

3. Bürste nach einem der vorherigen Ansprüche, **dadurch gekennzeichnet, dass** der Bürstenkopf (28) mehrere Borstenträgerelemente aufweist, die durch den aufgeschäumten Kunststoff (24) miteinander verbunden sind.

4. Bürste nach einem der vorherigen Ansprüche, **dadurch gekennzeichnet, dass** die Borstenfilamente (6) von einer durch die Hartkomponente gebildeten oberen Außenfläche (26) des Bürstenkopfes (28) abragen, die umfänglich von dem aufgeschäumten Kunststoff (24) umgeben ist.

5. Bürste nach Anspruch 4, **dadurch gekennzeichnet, dass** der aufgeschäumte Kunststoff (24) an einer gegenüberliegend zu der oberen Außenfläche vorgesehenen Rückfläche des Bürstenkopfes vorgesehen ist.

6. Bürste nach Anspruch 5, **dadurch gekennzeichnet, dass** die Rückfläche aus dem aufgeschäumten Kunststoff (24) gebildet ist.

7. Bürste nach Anspruch 6, **dadurch gekennzeichnet, dass** der aufgeschäumte Kunststoff (24) eine durch die Hartkomponente (16) ausgebildete und an der Rückfläche freiliegende Funktionsfläche umfänglich umgibt.

8. Bürste nach einem der vorherigen Ansprüche, **dadurch gekennzeichnet, dass** die Hartkomponente eine Zugfestigkeit von zumindest 500 MPa hat.

9. Verfahren zur Herstellung einer Bürste gemäß einem der Ansprüche 1 bis 8, insbesondere einer einen mit Borstenfilamenten versehenen Bürstenkopf, einen Griffstiel und einen dazwischenliegenden Bürstenhals aufweisenden Zahnbürste, im Wege des Spritzgießens, bei dem zur Ausbildung eines Borstenfilamente (6) haltenden Borstenträgers (32) eine erste Kunststoffkomponente (16) in ein erstes Formnest (14) eingespritzt wird, **dadurch gekennzeichnet, dass** der Borstenträger (32) in ein weiteres Formnest (22) umgesetzt wird und in einem weiteren Formgebungszyklus ein aufschäumender Kunststoff (24) in das weitere Formnest (22) eingebracht wird, der in dem weiteren Formnest (22) aufschäumt.

10. Verfahren nach Anspruch 9, **dadurch gekennzeichnet, dass** die Borstenfilamente (6) beim Ausbilden des Borstenträgers (32) in der ersten Kunststoffkomponente (16) eingebettet werden.

11. Verfahren nach Anspruch 9, **dadurch gekennzeichnet, dass** die Borstenfilamente (6) nach dem Entformen des Borstenträgers (32) an dem Borstenträger (32) befestigt werden.

12. Verfahren nach einem der Ansprüche 9 bis 12, **dadurch gekennzeichnet, dass** der aufschäumende Kunststoff (24) physikalisch oder mechanisch geschäumt wird.

## Claims

1. Brush, in particular toothbrush, comprising a brush head (28) carrying bristle filaments (6), a brush neck and a handle stem, which are arranged one behind the other in the longitudinal direction of the brush, wherein a bristle carrier (32) holding the bristle filaments (6) is formed of a hard component (16) and the handle stem is formed of a foamed plastic (24), wherein the bristle carrier (32) is formed as a bristle carrier element restricting itself to the brush head (28), and in that the handle stem and the brush neck are formed from the foamed plastic (24), and wherein the bristle carrier (32) is at least partially surrounded by the foamed plastic.

2. Brush according to any one of the previous claims, **characterized in that** the brush head, the handle stem and the brush neck consist of the foamed plastic (24) and the hard component (16).

3. Brush according to any one of the preceding claims, **characterized in that** the brush head (28) has a plurality of bristle carrier elements connected to one another by the foamed plastic (24).

4. Brush according to any one of the preceding claims, **characterized in that** the bristle filaments (6) project from an upper outer surface (26) of the brush head (28) formed by the hard component and surrounded circumferentially by the foamed plastic (24).

5. Brush according to claim 4, **characterized in that** the foamed plastic (24) is provided on a rear surface of the brush head provided opposite to the upper outer surface.

6. Brush according to claim 5, **characterized in that** the rear surface is formed of the foamed plastic (24).

7. Brush according to claim 6, **characterized in that** the foamed plastic (24) circumferentially surrounds a functional surface formed by the hard component (16) and exposed at the rear surface.

8. Brush according to any one of the preceding claims, **characterized in that** the hard component has a tensile strength of at least 500 MPa.

9. Method of manufacturing a brush according to any one of the claims 1 to 8, in particular a toothbrush comprising a brush head provided with bristle filaments, a handle stem and a brush neck located therebetween, by injection molding, wherein a first plastic component (16) is injected into a first mold cavity (14) to form a bristle carrier (32) holding bristle filaments (6), **characterized in that** the bristle carrier (32) is transferred into a further mold cavity (22) and in a further molding cycle a foaming plastic (24) is introduced into the further mold cavity (22), which foams in the further mold cavity (22).

10. Method according to claim 9, **characterized in that** the bristle filaments (6) are embedded in the first plastic component (16) when forming the bristle carrier (32).

11. Method according to claim 9, **characterized in that** after ejecting the bristle carrier (32) the bristle filaments (6) are fixed to the bristle carrier (32).

12. Method according to any one of claims 11 to 12, **characterized in that** the foaming plastic (24) is physically or mechanically foamed.

## Revendications

1. Brosse, en particulier brosse à dents, avec une tête de brosse (28) portant des filaments de poils (6), un col de brosse et un manche, qui sont agencés l'un derrière l'autre en direction longitudinale de la brosse,
dans laquelle un porte-poils (32) retenant les filaments de poils (6) est constitué à partir d'un composant dur (16) et le manche est constitué à partir d'un plastique expansé (24),
dans laquelle le porte-poils (32) est constitué comme un élément porte-poils limité à la tête de brosse (28) et le manche et le col de brosse sont constitués en plastique expansé (24), et
dans laquelle le porte-poils (32) est au moins partiellement entouré par le plastique expansé.

2. Brosse selon l'une des revendications précédentes, **caractérisée en ce que** la tête de brosse, le manche et le col de brosse sont constitués du plastique expansé (24) et du composant dur (16).

3. Brosse selon l'une des revendications précédentes, **caractérisée en ce que** la tête de brosse (28) comporte plusieurs éléments porte-poils qui sont reliés entre eux par le plastique expansé (24).

4. Brosse selon l'une des revendications précédentes, **caractérisée en ce que** les filaments de poils (6) font saillie d'une surface externe supérieure (26) de la tête de brosse (28) constituée dudit composant dur, qui est entourée par le plastique expansé (24).

5. Brosse selon la revendication 4, **caractérisée en ce que** le plastique expansé (24) est pourvu sur une surface arrière de la tête de brosse opposée à la surface externe supérieure.

6. Brosse selon la revendication 5, **caractérisée en ce que** la surface arrière est constituée de plastique expansé (24).

7. Brosse selon la revendication 6, **caractérisée en ce que** le plastique expansé (24) entoure une surface fonctionnelle constituée par le composant dur (16) et exposée sur la surface arrière.

8. Brosse selon l'une des revendications précédentes, **caractérisée en ce que** le composant dur présente une résistance à la traction d'au moins 500 MPa.

9. Procédé de fabrication d'une brosse selon l'une des revendications 1 à 8, en particulier d'une brosse à dents comportant une tête de brosse pourvue de filaments de poils, un manche et un col de brosse intermédiaire, via le moulage par injection, dans lequel un premier composant en plastique (16) est injecté dans une première cavité de moule (14) pour former un porte-poils (32) contenant des filaments de poils (6), **caractérisé en ce que** le porte-poils (32) est transféré dans une autre cavité de moule (22) et, dans un cycle de moulage ultérieur, un plastique expansé (24) est introduit dans l'autre cavité de moule (22), qui se transforme en mousse dans ladite autre cavité de moule (22).

10. Procédé selon la revendication 9, **caractérisé en ce que** les filaments de poils (6) sont incorporés dans le premier composant en plastique (16) lors de la formation du porte-de poils (32).

11. Procédé selon la revendication 9, **caractérisé en ce que** les filaments de poils (6) sont fixés au porte-poils (32) après le démoulage du porte-poils (32).

12. Procédé selon l'une des revendications 9 à 12, **caractérisé en ce que** le plastique expansé (24) est expansé physiquement ou mécaniquement.
